# EUROPÄISCHE PATENTSCHRIFT

(11) **EP 0 674 958 B1**
(45) Veröffentlichungstag und Bekanntmachung des Hinweises auf die Patenterteilung: **20.10.1999**
(21) Anmeldenummer: 95103812.4
(22) Anmeldetag: 16.03.1995
(51) Int. Cl.: B22D 11/04, B22D 11/14, B22D 11/06

(54) **Verfahren und Vorrichtung zum endabmessungsnahen Vergiessen von Schmelzen**
Method and device for near net shape casting
Procédé et dispositif pour la coulée d'un produit proche de ses dimensions finales

(30) Priorität: 28.03.1994 DE 4410511
(43) Veröffentlichungstag der Anmeldung: 04.10.1995
(73) Patentinhaber: DIDIER-WERKE AG, 65189 Wiesbaden (DE)
(72) Erfinder: Brückner, Raimund, D-65527 Niedernhausen (DE); Grau, Rüdiger, Dr., D-63538 Grosskrotzenburg (DE)
(74) Vertreter: KEIL & SCHAAFHAUSEN

(56) Entgegenhaltungen:
- EP-A- 0 042 007
- EP-A- 0 050 581
- EP-A- 0 362 983
- EP-A- 0 403 411
- WO-A-85/04125
- DE-A- 2 805 277
- DE-A- 3 332 349
- DE-A- 4 240 849
- DE-C- 271 796
- DE-C- 3 725 010
- PATENT ABSTRACTS OF JAPAN vol. 12, no. 454 (M-769), 29.November 1988 & JP-A-63 183747 (SUMITOMO METAL IND. )
- PATENT ABSTRACTS OF JAPAN vol. 8, no. 26 (M-273) [1463] , 3.Februar 1984 & JP-A-58 184043 (ATSUMI OONO)

## Beschreibung

Die Erfindung betrifft ein Verfahren gemäß dem Oberbegriff des Anspruchs 1. Weiter betrifft die Erfindung eine Vorrichtung gemäß dem Oberbegriff des Anspruchs 17.

Ein derartiges Verfahren und eine derartige Vorrichtung ist in der EP 0 362 983 A1 beschrieben. Dort ist eine Kokille schräg von oben in flüssigen Stahl getaucht. Mittels eines Anfahrstranges wird die sich verfestigende Stahlschmelze nach oben abgezogen. Dabei oszilliert die Kokille mit etwa 1 bis 8 Hz.

Die DE 33 32 349 A1 beschreibt ein Horizontalstranggußverfahren mit einer Horizontalstranggußkokille, der über ein Steigrohr und ein Einlaufmundstück aus einem Behälter mittels Überdrucks oder elektromagnetischer Förderung flüssiges Metall zugeführt wird. Dabei bilden Kokille, Mundstück und Steigrohr eine starre, mit 0,5 bis 30 Hz oszillierende Einheit.

In der Literaturstelle "Patent Abstracts of Japan" vol. 12, No. 454 (M-769) 29. November 1988, JP-A-63 183 747 ist ein Verfahren beschrieben, bei dem an einer geneigten, gekühlten Wand eines Schmelzengefäßes Schmelze zum Erstarren gebracht wird. Die Wand ist von Ultraschallschwingungen beaufschlagt, die verhindern sollen, daß die Schmelze an der Wand anfriert. Die erstarrende Schmelze wird als Band mittels Rollen von der Wand nach oben abgezogen. Hierbei ist eine gleichmäßige Banddicke schwer zu erreichen, da die erreichte Banddicke von zahlreichen Parametern abhängt. Weiterhin kann durch das offenen Vergießen, wobei das flüssige Metall mit Luft in Berührung kommt, der Forderung nach "clean steel" nicht Rechnung getragen werden.

Ein ähnliches Verfahren ist in der Literaturstelle "Patent Abstracts of Japan" vol. 12, No. 91 (M679) 24.März 1988, JP-A-62 230 458 beschrieben.

In der älteren Patentanmeldung P 42 40 849 ist u.a. ein Verfahren beschrieben, bei dem die Metallschmelze auf eine Aufnahmeplatte strömt. Die Aufnahmeplatte ist durch Ultraschallschwingungen so angeregt, daß der auf der Aufnahmeplatte erstarrenden Metallschmelze eine Bewegungskomponente in Führungsrichtung aufgeprägt wird. Auf die Dicke des aus der erstarrenden Schmelze entstehenden Bandes hat dies kaum einen Einfluß. Auch hier wird offen gegossen.

Aufgabe der Erfindung ist es, ein Verfahren der eingangs genannten Art vorzuschlagen, durch das eine Verbesserung der Maßhaltigkeit des erstarrenden Metallprofils erreicht wird. Weiterhin soll das Verfahren ein Erstarren des Metalls unter Luftabschluß ermöglichen. Weiterhin ist Aufgabe der Erfindung, eine Vorrichtung zur Durchführung des Verfahrens vorzuschlagen, das eine Verfestigung des flüssigen Metalls auch in anderen als rein rechteckigen Profilen ermöglicht.

Erfindungsgemäß ist obige Aufgabe durch die Merkmale des kennzeichnenden Teils des Anspruchs 1 und 17 gelöst.

Der Kanal nimmt das flüssige Metall in seiner Übergangszone vom flüssigen in den festen Zustand auf. Er enthält einerseits noch flüssige und andererseits schon erstarrende Schmelze und gibt somit das Querschnittsprofil der erstarrenden Schmelze vor. Dabei ist es nicht erforderlich, daß der sich beim Erstarren der Schmelze bildende Metallstrang den Kanal oberhalb des Schmelzenniveaus S in seiner ganzen Höhe H ausfüllt. Auch dann werden über Dicke und Breite des Querschnittprofils gesehen, gleichmäßige Abmessungen, gegebenenfalls unterschiedliche Profile, erreicht. Die hochfrequenten Schwingungen des Kanals gewährleisten einerseits, daß die erstarrende Schmelze nicht an den Kanalwandungen anfriert, und andererseits eine Beeinflussung der Bewegung und/oder Verteilung der Schmelze im Kanal.

In Weiterbildung der Erfindung wird der Kanal beheizt und/oder gekühlt. Durch das Beheizen des Kanals ist ein verfrühtes Erstarren der Schmelze verhindert. Durch das Kühlen wird das Erstarren der Schmelze in Form einer Strangschale unterstützt, wobei bei einer solchen Strangschale in einer erstarrten Schale ein noch flüssiger Schmelzenkern vorliegt. Insbesondere wird das in den Kanal in flüssiger Form eintretende Metall in seinem weiteren Strömungsverlauf im Kanal zumindest einseitig, wenigstens bis zur Ausbildung einer verfestigten Strangschale abgekühlt.

Der Kanal kann wie eine bekannte Stranggußkokille wassergekühlt sein. In diesem Fall ist es möglich, daß er aus Metall, insbesondere Kupfer, besteht. Von Vorteil ist es jedoch, wenn für den Kanal ein feuerfestes keramisches Material zum Einsatz kommt, da dann Materialien zur Auswahl stehen, die nicht oder wenig von dem zu vergießenden Metall benetzt werden. Hierdurch wird die Wirkung der Schwingungsbeaufschlagung des Kanals im Sinne einer Unterbindung des Einfrierens der erstarrenden Schmelze an den Kanalwandungen unterstützt. Durch die Verwendung eines feuerfesten keramischen Kanals ist es auch möglich, daß die Schmelze in dem Kanal in einer Heizzone ohne jede Schalenbildung flüssig bleibt, was aus metallurgischen Gründen von Vorteil sein kann. In der sich daran anschließenden Kühlzone kann dann die Schmelze gezielt abgekühlt werden, ohne daß mit der Kühlleistung auf die Erweichungstemperatur einer metallischen Kokille Rücksicht genommen werden müßte. Auch in Bezug auf das Verschleißverhalten ist ein keramischer Kanal dem metallischen Kanal vorzuziehen.

Schwingungskomponenten senkrecht zur Fließrichtung des Metallstranges verhindern ein Anfrieren der Schmelze an den Kanalwandungen. Vorzugsweise sind sämtliche, die Schmelze umhüllende Wände des Kanals mit Schwingungskomponenten senkrecht zur Fließrichtung beaufschlagt.

Schwingungskomponenten quer zur Fließrichtung oder in einem beliebigen Winkel zur Fließrichtung unterstützen eine gewünschte Verteilung der Schmelze im Kanal.

In Weiterbildung der Erfindung läßt sich die Abzugsgeschwindigkeit, d. h. die Geschwindigkeit, mit der der erstarrende bzw. erstarrte Metallstrang aus dem Kanal in Fließrichtung gefördert wird, regeln. Dies kann durch Steuerung der Amplituden und/oder Frequenzen der in Fließrichtung gerichteten Schwingungskomponenten geschehen.

Die Abzugsgeschwindigkeit läßt sich auch durch Verändern der Neigung des Kanals erreichen. Die Abzugsgeschwindigkeit kann auch mittels Überdrucks oder Unterdrucks im Gefäß-Kanalsystem regelbar sein, wobei der Überdruck bzw. Unterdruck auf den im Gefäß bestehenden Metallspiegel wirkt. Der Förderung mittels der Schwingungskomponenten kann durch Verändern der Neigung des Kanals eine Art Schwerkraftförderung überlagert sein. Der Schwingförderung kann auch die Überdruck- und/oder Unterdruckförderung überlagert sein.

Weitere vorteilhafte Ausgestaltungen des Verfahrens und die Merkmale einer Vorrichtung zur Durchführung des Verfahrens ergeben sich aus den Ansprüchen und der folgenden Beschreibung eines Ausführungsbeispiels. In der Zeichnung zeigen:
- Figur 1: einen Teil-Querschnitt eines metallurgischen Gefäßes mit einem Kanal,
- Figur 2: einen Schnitt längs der Linie II-II nach Fig. 1.
- Figur 3: andere als rechteckige Querschnitte des Kanals im Bereich der Erstarrungszone.

An einem metallurgischen Gefäß 1 mündet unten ein Kanal 2. Dieser ist in einem Winkel W geneigt. Das im Gefäß 1 und im Kanal 2 bestehende Schmelzenniveau ist mit S bezeichnet. Der Kanal 2 ragt über das Schmelzenniveau S hinaus. Seine Austrittsöffnung 3 liegt oberhalb des Schmelzenniveaus S. Seine Einlauföffnung 4 ist unten am Gefäß 1 vorgesehen.

Am Kanal 2 ist unterhalb des Schmelzenniveaus S außen eine induktive Heizeinrichtung 5 angeordnet. Oberhalb und teilweise unterhalb des Schmelzenniveaus S ist am Kanal 2 eine Kühleinrichtung 6 vorgesehen.

Am Kanal 2 ist mindestens ein Schwingungsgenerator 7 angeordnet, der den Kanal 2 mit hochfrequente Schwingungen, insbesondere Ultraschallschwingungen, beaufschlagt.

Das Querschnittsprofil des Kanals 2 (vgl. Fig. 2 und 3) ist allseitig geschlossen und dem Querschnitt des Metallbandes bzw. der Dünnbramme angepaßt, die vergossen werden soll. Es kann jedoch auch ein Strangprofil aus dem Kanal gefördert werden, das weniger dick als die Höhe H des Kanals ist. Insbesondere für diesen Fall kann beispielsweise mittels einer Argonsperre im Mündungsbereich des Kanals, die durch den direkt mit dem Gefäß verbundenen und allseits (bis auf die Austrittsöffnung) geschlossenen Kanal gegebene Abschirmung der Schmelze gegen Luft noch verbessert werden. Zu bemerken ist, daß es sich bei dem im folgenden beschriebenen, mittels der Vorrichtung nach Fig. 1 durchzuführenden Verfahren, nicht um ein eigentliches Ausgießen handelt, weil die erstarrte Schmelze nach oben aus dem Kanal gefördert wird.

Neben der Austrittsöffnung 3 sind Transportrollen oder -bänder 8 angeordnet, auf die sich das aus der Austrittsöffnung 3 geförderte Band bzw. die Dünnbramme auflegt. Die Rollen 8 dienen nicht dem Abziehen des Bandes bzw. der Dünnbramme aus dem Kanal 2, sondern lediglich der Fortleitung.

Das Verfahren läuft folgendermaßen ab:

Im Kanal 2 steht in dessen unteren Teil die Metallschmelze wie im Gefäß 1 bis zum Schmelzenspiegel S. Die Heizeinrichtung 5 verhindert, daß die Schmelze im Kanal 2 unerwünscht, verfrüht einfriert und/oder zur Feinregulierung der Schmelzentemperatur.

Zum Abziehen, d.h. Fördern erstarrter Schmelze aus dem Kanal 2 in Fließrichtung F wird die Kühleinrichtung 6, die bis unter das Schmelzenniveau S reichen kann, eingeschaltet. Der Schwingungsgenerator 7 prägt dem Kanal 2 eine zur Fließrichtung F parallele Schwingungskomponente a auf. Durch diese hochfrequenten Schwingungen des Kanals 2 wird die im Kanal 2 in Form eines Bandes oder einer Dünnbramme erstarrende Schmelze aus der Austrittsöffnung 3 auf die Rollen 8 gefördert. Beim Verlassen der Austrittsöffnung 3 kann die erstarrende Schmelze eine Strangschale in der Weise sein, daß ein äußerer Mantel A der Schmelze bereits verfestigt ist und einen inneren noch nicht verfestigten Kern B umschließt. Der Querschnitt der Austrittsöffnung 3 bzw. der des Kanals 2 bestimmt die Form des abgezogenen Bandes bzw. Dünnbramme. Sind besondere Querschnittsformen des abgezogenen Strangs, beispielsweise Wellenformen oder Rippenformen gewünscht, dann wird der Kanal 2 wenigstens im Bereich der Verfestigung der Schmelze mit einem entsprechenden Querschnittsprofil versehen. Es ist jedoch auf möglich, bei freier Oberfläche der Schmelze im Kanal diese mittels gezielter Schwingung zu beaufschlagen und sie mit einer Profilierung zu versehen, beispielsweise mit wellenförmigen Rippen in Längsrichtung, und in dieser Form erstarren zu lassen. Der Kern B erstarrt beim Forttransport des Bandes bzw. der Dünnbramme auf den Rollen 8.

Der Schwingungsgenerator 7 prägt dem Kanal auch Schwingungskomponenten b (vgl. Fig. 1, Fig. 2) auf, die senkrecht zur Fließrichtung F gerichtet sind. Diese stellen sicher, daß die Schmelze nicht an den Wänden des Kanals 2 anfriert. Dadurch ist erreicht, daß der Mantel A der erstarrenden Schmelze nicht an den Wänden des Kanals 2 festsitzt.

Der Schwingungsgenerator 7 kann zusätzlich dem Kanal 2 auch Schwingungskomponenten c quer zur Fließrichtung F aufprägen. Diese gewährleisten beispielsweise eine gleichmäßige Verteilung der Schmelze über die Breite des Kanals 2, so daß der Mantel A an der Austrittsöffnung 3 die gesamte Breite bzw. den gesamten Querschnitt der Austrittsöffnung 3 gleichmäßig ausfüllt.

Dadurch, daß die Austrittsöffnung 3 oberhalb des Schmelzenniveaus S liegt, läßt sich der beschriebene Abziehvorgang gezielt einleiten, nachdem das Gefäß 1 bis zu seinem oberen Schmelzenniveau S gefüllt ist. Der Abziehvorgang beginnt, wenn der Schwingungsgenerator 7 und gegebenenfalls die Kühleinrichtung 6 eingeschaltet werden und gegebenenfalls die Heizeinrichtung 5 abgeschaltet oder reduziert wird.

Die Abzugsgeschwindigkeit läßt sich durch die Einstellung der Amplituden und der Frequenzen der Schwingungskomponenten a in Verbindung mit der Kühlleistung der Kühleinrichtung 6 steuern.

Der Kanal 2 ist im Bereich seiner Einlauföffnung 4 fest und vom Gehäuse abnehmbar mit dem Gefäß 1 verbunden. Die Verbindung wird in der Regel starr sein. Eine elastische Verbindung ist vorgesehen, wenn die dem Kanal 2 vom Schwingungsgenerator 7 aufgeprägten Schwingungen gegenüber dem Gefäß 1 dynamisch entkoppelt werden müssen.

Der Kanal 2 kann auch gelenkig mit dem Gefäß 1 verbunden sein. Es ist dann möglich, den Winkel W einzustellen, um die Abzugsgeschwindigkeit gegebenenfalls mit einer zusätzlichen Komponente zu steuern.

Zur Steuerung der Abzugsgeschwindigkeit ist es auch möglich, auf das Schmelzenniveau S im Gefäß 1 in an sich bekannter Weise oder gegebenenfalls zusätzlich einen Überdruck oder einen Unterdruck auszuüben.

Die Heizeinrichtung 5 und die Kühleinrichtung 6 sind nicht erforderlich, wenn allein durch den Schwingungsgenerator 7 und die Länge des Kanals 2 erreicht ist, daß die Schmelze sich nicht verfrüht im Kanal 2 verfestigt und die Austrittsöffnung 3 in wenigstens im Mantel A erstarrter Form verläßt.

Der Kanal 2 kann im Bereich seiner Austrittsöffnung 3 geschlossen sein, also keine Austrittsöffnung 3 aufweisen, wenn nicht im Strang vergossen werden soll. Die beschriebenen hochfrequenten Schwingungen stellen dann sicher, daß das erstarrte Metall aus dem Kanal 2, leicht entnehmbar ist.

Die Kühleinrichtung 6 muß nicht bis unter den Schmelzenspiegel S reichen, weil durch die Schwingungskomponente a auch die noch flüssige Schmelze in Fließrichtung F über das Schmelzenniveau S gefördert wird, wo sie spätestens zu erstarren beginnt, wenn sie nicht schon unterhalb des Schmelzenniveaus S zu erstarren begonnen hat.

## Patentansprüche

1. Verfahren zum endabmessungsnahen Vergießen von Schmelzen, insbesondere von Metallschmelzen, aus einem Gefäß (1) durch einen diesem zugeordneten, allseitig geschlossenen, nach oben geneigten Kanal (2) mit einer Einlauföffnung (4) und einer oberhalb des Schmelzenniveaus (S) liegenden Austrittsöffnung (3),
dadurch gekennzeichnet,
daß das flüssige und/oder erstarrende Metall im Kanal (2) mittels zumindest eines Schwingungsgenerators (7), der dem Kanal (2) zumindest eine zur Fließrichtung (F) parallele hochfrequente Schwingungskomponente (a) mit mindestens 5 kHz aufprägt, nach oben aus dem Kanal (2) gefördert wird.

2. Verfahren nach anspruch 1, dadurch gekennzeichnet, daß Ultraschallschwingungen im Bereich von 20 kHz und mehr aufgeprägt werden.

3. Verfahren nach Anspruch 1 oder 2,
dadurch gekennzeichnet,
daß der Kanal (2) aus vorzugsweise wassergekühltem Metall, wie Kupfer, oder aus feuerfesten keramischen Materialien, insbesondere aus solchen feuerfesten keramischen Materialien, die von den jeweils zu vergießenden Metallschmelzen nicht oder nur wenig benetzt werden, bestehen.

4. Verfahren nach Anspruch 1 bis 3,
dadurch gekennzeichnet,
daß der Kanal (2) und/oder direkt das Metall beheizt, und/oder gekühlt wird.

5. Verfahren nach Anspruch 4,
dadurch gekennzeichnet,
daß der Kanal (2) und/oder direkt das Metall induktion beheizt wird.

6. Verfahren nach den Ansprüchen 1 bis 5,
dadurch gekennzeichnet,
daß das in den Kanal (2) aus dem Gefäß (1) eintretende flüssige Metall in seinem weiteren Strömungsverlauf im Kanal (2) zumindest auflageseitig, wenigstens bis zur Ausbildung einer verfestigten Strangschale abgekühlt wird.

7. Verfahren nach einem der vorhergehenden Ansprüche,
dadurch gekennzeichnet,
daß der Kanal (2) mit wenigstens einer Schwingungskomponente (b) senkrecht oder angenähert senkrecht zur Fließrichtung (F) des Metalls beaufschlagt wird.

8. Verfahren nach einem der vorhergehenden Ansprüche,
dadurch gekennzeichnet,
daß sämtliche, das Metall begrenzende Wände des Kanals (2) mit Schwingungskomponenten (a) und (b) senkrecht zur Fließrichtung (F) beaufschlagt werden.

9. Verfahren nach einem der vorhergehenden Ansprüche,
dadurch gekennzeichnet,
daß der Kanal (2) mit weiteren Schwingungskomponenten (c) quer zur Fließrichtung (F) oder in einem beliebigen Winkel zur Fließrichtung (F) beaufschlagt wird.

10. Verfahren nach einem der vorhergehenden Ansprüche,
dadurch gekennzeichnet,
daß der Kanal (2) mit mehreren hochfrequenten, insbesondere Ultraschall-Schwingungskomponenten (a, b, c), gegebenenfalls unterschiedlicher Amplituden und/oder Frequenzen beaufschlagt wird.

11. Verfahren nach einem der vorhergehenden Ansprüche,
dadurch gekennzeichnet,
daß das flüssige und/oder verfestigte Metall im Kanal (2) in Fließrichtung (F) mit einer Abzugsgeschwindigkeit gefördert wird.

12. Verfahren nach Anspruch 11,
dadurch gekennzeichnet,
daß die Abzugsgeschwindigkeit der Förderung regelbar ist.

13. Verfahren nach Anspruch 12,
dadurch gekennzeichnet,
daß die Abzugsgeschwindigkeit durch Verändern der Neigung (W) des Kanals (2) regelbar ist.

14. Verfahren nach Anspruch 12,
dadurch gekennzeichnet,
daß die Abzugsgeschwindigkeit mittels Überdruck- oder Unterdruckbeaufschlagung im Kanal/Gefäßsystem regelbar ist.

15. Verfahren nach einem der vorhergehenden Ansprüche 11 oder 12,
dadurch gekennzeichnet,
daß der Schwingförderung durch Verändern der Neigung (W) des Kanals (2) eine weitere Förderungskomponente überlagert ist.

16. Verfahren nach einem der vorhergehenden Ansprüche 11 oder 12,
dadurch gekennzeichnet,
daß der Schwingförderung eine Überdruck- oder Unterdruckförderkomponente überlagert ist.

17. Vorrichtung zum endabmessungsnahen Vergießen von Schmelzen, insbesondere von Metallschmelzen, aus einem Gefäß (1) durch einen diesem zugeordneten, allseitig geschlossenen, nach oben geneigten Kanal (2), der eine Einlauföffnung (4) und eine oberhalb des Schmelzenniveaus (S) liegende Austrittsöffnung (3) aufweist,
dadurch gekennzeichnet,
daß am Kanal (2) zumindest ein Schwingungsgenerator (7) angeordnet ist, der dem Kanal (2) zumindest eine zur Fließrichtung (F) parallele, hochfrequente Schwingungskomponente (a) mit mindestens 5 kHz, insbesondere Ultraschallschwingungen im Bereich von 20 kHz und mehr aufprägt.

18. Vorrichtung nach Anspruch 17,
dadurch gekennzeichnet,
daß der Kanalquerschnitt (H) oberhalb des Schmelzenniveaus (S) größer ist als die Dicke des sich verfestigenden Strangprofils.

19. Vorrichtung nach Anspruch 17 oder 18
dadurch gekennzeichnet,
daß der Kanal (2) fest mit dem Gefäß (1) verbunden ist.

20. Vorrichtung nach einem der vorhergehenden Ansprüche 17 bis 19,
dadurch gekennzeichnet,
daß der Kanal (2) starr mit dem Gefäß (1) verbunden ist.

21. Vorrichtung nach einem der vorhergehenden Ansprüche 17 bis 19,
dadurch gekennzeichnet,
daß der Kanal (2) mit dem Gefäß (1) elastisch oder gelenkig verbunden ist.

22. Vorrichtung nach einem der vorhergehenden Ansprüche 17 bis 21,
dadurch gekennzeichnet,
daß der Kanal (2) zum Vorformen oder Endformen eines Strangprofils einen diesem entsprechenden Querschnitt zumindest im Bereich seiner Austrittsöffnung (3) aufweist.

23. Vorrichtung nach einem der vorhergehenden Ansprüche 17 bis 22,
dadurch gekennzeichnet,
daß am Kanal (2) unterhalb des Schmelzenniveaus (S) eine Heizeinrichtung (5) angeordnet ist.

24. Vorrichtung nach einem der vorhergehenden Ansprüche 17 bis 23,
dadurch gekennzeichnet,
daß am Kanal (2) oberhalb des Schmelzenniveaus (S) eine Kühleinrichtung (6) angeordnet ist.

25. Vorrichtung nach Anspruch 24,
dadurch gekennzeichnet,
daß sich die Kühleinrichtung (6) bis unterhalb des Schmelzenniveaus(S) erstreckt.

26. Vorrichtung nach einem der vorhergehenden Ansprüche,
dadurch gekennzeichnet,
daß Schwingungsgeneratoren (7) dem Kanal (2) Schwingungskomponenten parallel (a) und weitere Schwingungskomponenten senkrecht (b) und/oder in einem Winkel (c) quer zur Fließrichtung (F) des Kanals (2) aufprägen.

27. Vorrichtung nach einem der vorhergehenden Ansprüche 17 bis 26,
dadurch gekennzeichnet,
daß sich an die Austrittsöffnung (3) Transportrollen und/oder ein Transportband (8) anschließen, die das aus der Austrittsöffnung (3) geförderte Strangprofil weiterfördern.

## Claims

1. Method of near net shape casting of molten material, particularly of molten metal, from a vessel (1) through a passage (2), which is associated with the latter and is closed on all sides and inclined upwardly, with an inlet opening (4) and an outlet opening (3) situated above the level (S) of the melt, characterised in that the liquid and/or solidifying metal in the passage (2) is assisted upwardly out of the passage (2) by means of at least one vibration generator (7) which applies to the passage (2) at least one high frequency component (a) of at least 5 kHz parallel to the flow direction (F).

2. Method as claimed in claim 1, characterised in that ultrasonic vibrations are applied in the region of 20 kHz and above.

3. Method as claimed in claim 1 or 2, characterised in that the passage (2) comprises preferably water cooled metal, such as copper, or refractory ceramic materials, particularly those refractory ceramic materials which are not, or are only slightly, wetted by the molten metals to be cast.

4. Method as claimed in claims 1 to 3, characterised in that the passage (2) and/or the metal directly are heated and/or cooled.

5. Method as claimed in claim 4, characterised in that the passage (2) and/or the metal directly are inductively heated.

6. Method as claimed in claims 1 to 5, characterised in that the liquid metal flowing out of the vessel (1) into the passage (2) is cooled in the course of its further flow in the passage (2), at least on the support side, at least until formation of a solidified strand shell.

7. Method as claimed in one of the preceding claims, characterised in that the passage (2) is acted upon with its least one vibration component (b) perpendicular or approximately perpendicular to the flow direction (F) of the metal.

8. Method as claimed in one of the preceding claims, characterised in that all the walls of the channel (2) adjoining the metal are acted upon with vibration components (a) and (b) perpendicular to the flow direction (F).

9. Method as claimed in one of the preceding claims, characterised in that the passage (2) is acted upon with further vibration components (c) transverse to the flow direction (F) or at any desired angle to the flow direction (F).

10. Method as claimed in one of the preceding claims, characterised in that the passage (2) is acted upon with a plurality of high frequency, particularly ultrasonic, vibration components (a,b,c), optionally of different amplitudes and/or frequencies.

11. Method as claimed in one of the preceding claims, characterised in that the liquid and/or solidified metal in the passage (2) is conveyed in the flow direction (F) with a withdrawing velocity.

12. Method as claimed in claim 11, characterised in that the withdrawing velocity of the conveying process is controllable.

13. Method as claimed in claim 12, characterised in that the withdrawing velocity is controllable by altering the inclination (W) of the passage (2).

14. Method as claimed in claim 12, characterised in that the withdrawing velocity is controllable by means of the action of an increased pressure or a reduced pressure in the passage/vessel system.

15. A method as claimed in one of the preceding claims 11 or 12, characterised in that a further assisting component is superimposed on the vibration assistance by altering the inclination (W) of the passage (2).

16. Method as claimed in one of the preceding claims 11 or 12, characterised in that a reduced pressure or increased pressure assisting component is superimposed on the vibration assistance.

17. Apparatus for near net shape casting of molten material, particularly of molten metal, out of a vessel (1) through a passage (2), which is associated with the latter and is closed on all sides and is upwardly inclined and has an inlet opening (4) and an outlet opening (3) situated above the level (S) of the molten material, characterised in that arranged on the passage (2) there is at least one vibration generator (7) which applies to the passage (2) at least one high frequency vibration component (a) of at least 5 kHz parallel to the flow direction (F), particularly ultrasonic vibrations in the region of 20 kHz and above.

18. Apparatus as claimed in claim 17, characterised in that the passage cross-section (h) above the level (S) of the molten material is greater than the thickness of the solidifying strand profile.

19. Apparatus as claimed in claim 17 or 18, characterised in that the passage (2) is firmly connected to the vessel (1).

20. Apparatus as claimed in one of the preceding claims 17 to 19, characterised in that the passage (2) is rigidly connected to the vessel (1).

21. Apparatus as claimed in one of the preceding claims 17 to 19, characterised in that the passage (2) is elastically or jointedly connected to the vessel (1).

22. Apparatus as claimed in one of the preceding claims, characterised in that for the purpose of preforming or finally forming a strand profile, the passage (2) has a cross-section corresponding to the latter, at least in the region of its outlet opening (3).

23. Apparatus as claimed in one of the preceding claims, characterised in that arranged on the passage (2) below the level (S) of the molten material there is a heating device (5).

24. Apparatus as claimed in one of the preceding claims, characterised in that arranged on the passage (2) above the level (S) of the molten material there is a cooling device (6).

25. Apparatus as claimed in claim 24, characterised in that the cooling device (6) extends to below the level (S) of the molten material.

26. Apparatus as claimed in one of the preceding claims, characterised in that vibration generators (7) apply to the passage (2) vibration components parallel (a) and further vibration components perpendicular (b) and/or at an angle (c) transverse to the flow direction (F) of the passage (2).

27. Apparatus as claimed in one of the preceding claims, characterised in that adjacent to the outlet opening (3) there are transport rollers and/or a transport belt which further convey the strand profile discharged out of the outlet opening (3).

## Revendications

1. Procédé pour la coulée proche des dimensions finales de masses fondues, en particulier de métaux en fusion, à partir d'une cuve (1) à travers un canal (2) incliné vers le haut associé à celle-ci, comportant un orifice d'entrée (4) ainsi qu'un orifice de sortie (3) situé au dessus du niveau (S) de la masse fondue, caractérisé par le fait que le métal liquide et/ou le métal qui se solidifie dans le canal (2) est transporté vers le haut hors du canal (2) à l'aide d'au moins un générateur de vibrations (7) qui transmet au canal (2) au moins une composante de vibrations (a) à haute fréquence d'au moins 5 kHz, parallèle la direction d'écoulement (F).

2. Procédé selon la revendication 1, caractérisé par le fait que des vibrations dans un domaine de 20 kHz et plus sont transmises.

3. Procédé selon la revendication 1 ou 2, caractérisé par le fait que le canal (2) est réalisé de préférence en métal refroidi par eau, tel que du cuivre, ou en des matériaux céramiques réfractaires, en particulier en des matériaux céramiques réfractaires qui ne sont pas ou seulement faiblement mouillables par les métaux en fusion à couler.

4. Procédé selon les revendications 1 à 3, caractérisé par le fait que le canal (2) et/ou directement le métal est chauffé et/ou refroidi.

5. Procédé selon la revendication 4, caractérisé par le fait que le canal (2) et/ou directement le métal est chauffé par induction.

6. Procédé selon les revendications 1 à 5, caractérisé par le fait que le métal liquide provenant de la cuve (1) qui entre dans le canal (2), dans la suite de son cheminement dans le canal (2), est refroidi au moins côté contact jusqu'à la formation dune coquille solidifiée.

7. Procédé selon une des revendications précédentes, caractérisé par le fait que le canal (2) est soumis à au moins une composante de vibrations (b) normale ou sensiblement normale à la direction d'écoulement (F) du métal.

8. Procédé selon une des revendications précédentes, caractérisé par le fait que toutes les parois du canal (2) qui sont en contact avec le métal sont soumises à des composantes de vibrations (a) et (b) normales à la direction d'écoulement (F).

9. Procédé selon une des revendications précédentes, caractérisé par le fait que le canal (2) est soumis à d'autres composantes de vibrations (c) transversalement à la direction d'écoulement (F) du métal ou suivant un angle quelconque par rapport à la direction d'écoulement (F)..

10. Procédé selon une des revendications précédentes, caractérisé par le fait que le canal est soumis à plusieurs composantes de vibrations à haute fréquence, en particulier à des composantes de vibrations ultrasonores (a, b, c), le cas échéant avec des amplitudes et/ou des fréquences différentes.

11. Procédé selon une des revendications précédentes, caractérisé par le fait que le métal liquide et/ou le métal solidifié dans le canal (2) est transporté dans la direction d'écoulement (F) avec une vitesse d'extraction.

12. Procédé selon la revendication 11, caractérisé par le fait que la vitesse d'extraction pour le transport est réglable.

13. Procédé selon la revendication 12, caractérisé par le fait que la vitesse d'extraction peut être réglée en modifiant l'inclinaison (W) du canal (2).

14. Procédé selon la revendication 12, caractérisé par le fait que la vitesse d'extraction peut être réglée en appliquant une pression positive ou une pression négative dans le système canal/cuve.

15. Procédé selon une des revendications 11 ou 12 précédentes, caractérisé par le fait qu'une composante de transport supplémentaire est superposée au transport par vibrations par modification de l'inclinaison (W) du canal (2).

16. Procédé selon une des revendications 11 ou 12 précédentes, caractérisé par le fait qu'une composante de transport par pression positive ou pression négative est superposée au transport par vibrations.

17. Dispositif pour la coulée proche des dimensions finales de masses fondues, en particulier de métaux en fusion, à partir d'une cuve (1) à travers un canal (2) incliné vers le haut associé à celle-ci, comportant un orifice d'entrée (4) ainsi qu'un orifice de sortie (3) situé au dessus du niveau (S) de la masse fondue, caractérisé par le fait qu'au moins un générateur de vibrations (7) est disposé sur le canal (2), qui transmet audit canal (2) au moins une composante de vibrations (a) à haute fréquence d'au moins 5 kHz, parallèle la direction d'écoulement (F), en particulier des vibrations ultrasonores dans le domaine de 20 kHz et plus.

18. Dispositif selon la revendication 17, caractérisé par le fait que la section du canal (H) au dessus du niveau (S) de la masse en fusion est supérieure à l'épaisseur du profilé en barre en cours de solidification.

19. Dispositif selon la revendication 17 ou 18, caractérisé par le fait que le canal (2) est solidaire de la cuve (1).

20. Dispositif selon une des revendications 17 à 19 précédentes, caractérisé par le fait que le canal (2) est lié rigidement à la cuve (1).

21. Dispositif selon une des revendications 17 à 19 précédentes, caractérisé par le fait que le canal (2) est lié de manière élastique ou articulée à la cuve (1).

22. Dispositif selon une des revendications précédentes, caractérisé par le fait que le canal (2), pour le préformage ou le formage final d'un profilé en barre, comporte une section adaptée au moins dans la région de son orifice de sortie (3).

23. Dispositif selon une des revendications précédentes, caractérisé par le fait qu'un dispositif de chauffage (5) est disposé sur le canal (2) au dessous du niveau (S) de la masse fondue.

24. Dispositif selon une des revendications précédentes, caractérisé par le fait qu'un dispositif de refroidissement (6) est disposé sur le canal (2) au dessus du niveau (S) de la masse fondue.

25. Dispositif selon la revendication 24, caractérisé par le fait que le dispositif de refroidissement (6) s'étend jusqu'au dessous du niveau (S) de la masse fondue.

26. Dispositif selon une des revendications précédentes, caractérisé par le fait que des générateurs de vibrations (7) transmettent au canal (2) des composantes de vibrations parallèlement (a) et des composantes de vibrations supplémentaires perpendiculairement (b) et/ou suivant un angle, transversalement à la direction d'écoulement (F).

27. Dispositif selon une des revendications précédentes, caractérisé par le fait que des rouleaux de transport et/ou une bande transporteuse (8) font suite à l'orifice de sortie (3) et assurent le transport du profilé en barre sortant de l'orifice de sortie (3).
